# FASCICULE DE BREVET EUROPEEN

(11) **EP 0 610 164 B1**
(45) Date de publication et mention de la délivrance du brevet: **15.01.1997**
(21) Numéro de dépôt: 94830040.5
(22) Date de dépôt: 03.02.1994
(51) Int. Cl.: D06H 3/16

(54) **Procédé et machine pour repasser et empiler les chaussettes en automatique**
Verfahren und Vorrichtung zum automatischen Bügeln und Stapeln von Socken
Method and apparatus for automatic steaming and stacking of socks

(30) Priorité: 04.02.1993 IT FI930014
(43) Date de publication de la demande: 10.08.1994
(73) Titulaire: Chietti, Teresa, I-50020 S. Casciano Val di Pesa (Firenze) (IT); FA-MA S.n.c. di Maselli Maria e Frullini Alberto & C., I-50010 Campi Bisenzio (Firenze) (IT); Naim, Nerina, I-50018 Scandicci (Firenze) (IT)
(72) Inventeur: Frullini, Alberto, I-50145 Firenze (IT)
(74) Mandataire: Martini, Lazzaro

(56) Documents cités:
- FR-A- 962 772
- FR-A- 1 337 409
- US-A- 3 704 565
- US-A- 3 842 973

## Description

La présente invention a pour objet un procédé et une machine pour repasser et empiler des chausettes en automatique.

Il est connu des techniciens du secteur que les machines actuelles pour le repassage à la vapeur des chaussettes comprennent une pluralité de formes plates et verticales, sur lesquelles les chaussettes sont chargées à la main par une opératrice et lesquelles sont associées à des moyens de déplacement correspondants pour permettre leur passage et leur séjour temporaire dans une chambre de vaporisation et de pressage pour effectuer leur repassage.

Il est également connu que le repassage à sec des chaussettes est effectué directement sur les formes verticales de support respectives, lesquelles sont chauffées électriquement.

En particulier on connaît par le document FR-A-962.772 une machine à former les articles de bonneterie comprenant plusieurs formes plates destinées à recevoir les articles à traiter, et montées à la périphérie d'un disque rotatif, tournant par fractions de tour successives et égales et étant immobilisé à la fin de chaque fraction de tour pour le temps necessaire au traitement. La zone de traitement est délimitée par deux plateaux en forme de secteur commandés de se raprocher vis à vis, avec l'interposion de plusieurs formes et presser les articles en position de traitement.

On connait aussi par le document US-A-3.842.973 une machine pour traiter des articles tricotés qui comprend un transporteur avec des moyens de motorisation, une forme chaussant l'article, un bras, des moyens pour tourner ladite forme, des moyens pour attacher tournant ledit bras au transporteur, un guide pour mettre en mouvement avec continuité le transporteur et des moyens pour tourner avec intermittance la forme.

Il est également connu que, à la fin du repassage, les chaussettes sont prélevées manuellement ou en automatique et, ensuite, empilées pour être conditionnées. Pour empiler en automatique les chaussettes qui ont été repassées, on connaît un dispositif comprenant une pince pour la préhension des chaussettes et le dépôt successif sur un plan de support correspondant, destiné à former un élément de butée pour une plaque oscillante de pressage des chaussettes qui y sont déposées.
Mais l'opération d'enfilage des chaussettes à repasser sur les formes de support correspondantes s'effectue avec difficulté, du fait que les formes sont disposées en position verticale, et ceci aussi bien durant l'opération d'enfilage que durant les phases successives du processus de repassage, de sorte que même l'inspection des chaussettes pour la détection d'éventuels défauts s'avère peu pratique. A celà s'ajoute le fait que la séparation des chaussettes défectueuses de celles intactes n'est pas automatique, et par conséquent l'opératrice doit retirer les chaussettes défectueuses des formes de support respectives avant leur repassage, en prélevant le temps sur la phase de chargement des autres formes de la machine et en réduisant ainsi la capacité de production.

En alternative, une opératrice auxiliaire doit être chargée de l'opération d'extraction des chaussettes défectueuses, ce qui entraîne une augmentation du coût des chaussettes finies. Par ailleurs, avec ces machines connues, il n'est pas possible d'empiler un quelconque nombre prédéterminé de chaussette repassées, du fait que l'abaissement de la plaque de pressage précitée se trouve fortement entravée par l'épaisseur de ces chaussettes qui ont été empilées, lorsqu'elles sont en grand nombre.

Le but principal de la présente invention est d'éliminer les inconvénients précités.

Ce résultat a été atteint, conformément à l'invention, en adoptant un procédé selon la revendication 1. Des caracteristiques particulières sont prévues dans les revendications 2,3 et 4. Et une machine pour mettre en oeuvre ledit procédé prevoit les caracteristiques de la revendication 5. Des caracteristiques particulières sont prevues dans les revendications 6 à 17.

Les avantages obtenus grâce à la présente invention consistent essentiellement en ce qu'il est possible d'effectuer le chargement des chaussettes à repasser sur les formes de support correspondantes avec une plus grande facilité et rapidité, en vertu de la position horizontale de celles-ci dans la station de chargement, laquelle permet un plus faible effort physique de la part de l'opératrice; en ce qu'il est possible d'inspecter facilement les deux côtés des chaussettes à repasser et détecter la présence d'éventuels défauts pour en commander l'éloignement automatique successif; en ce qu'une machine conformément à l'invention est de dimensions réduites, en relation avec sa capacité de production; en ce qu'elle peut être équipée de n'importe quel dispositif connu pour le conditionnement des chaussettes qui ont été empilées; en ce qu'elle est de fabrication simple et fiable, même après une très longue période d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la Fig. 1A représente schématiquement une vue partiellement en coupe transversale d'une machine selon l'invention avec une chambre de vaporisation et une chambre de séchage des chaussettes; la Fig. 1B représente schématiquement la vue partiellement en coupe transversale de la machine de la Fig. 1A, avec la came de déplacement des formes de support des chaussettes; la Fig. 2A représente schématiquement la vue partiellement en coupe longitudinale de la machine des Fig. 1A et 1B dans la condition de prélèvement d'une chaussette qui a été extraite de la forme de support correspondante; la Fig. 2B représente la machine de la Fig. 2A avec les organes d'empilement des chaussettes dans la position de repos; la Fig. 3A représente schématiquement la vue en plan, partiellement en coupe, de la machine de la Fig. 2B avec des formes de support pour chaussettes traditionnelles; la Fig. 3B représente la vue en coupe suivant la ligne X-X de la Fig. 3A; la Fig. 4 représente schématiquement la vue en plan, partiellement en coupe, de la machine de la Fig. 2A avec des formes de support pour chaussettes du type "basket"; la Fig. 5 représente la vue détaillée des organes de prélèvement de la chaussette extraite des formes de support respectives.

Réduit à sa structure essentielle et en référence aux figures des dessins annexés, un procédé pour repasser et empiler les chaussettes, conformément à l'invention, comprend les phases suivantes:
(a) enfiler individuellement et en succession continue les chaussettes à repasser sur des moyens de support (10) correspondants répartis sur une circonférence à axe horizontal (12), dans la position horizontale et avec le pied (14) dirigé vers l'opératrice, et inspecter le côté de la chaussette visible pour l'opératrice pour détecter la présence d'éventuels défauts;
(b) faire tourner individuellement, dans le sens des aiguilles d'une montre, les chaussettes ainsi supportées autour dudit axe horizontal (12) d'un arc de cercle d'amplitude angulaire prédéterminée, c'est-à-dire d'un pas, et de faire tourner simultanément les moyens (10) de support de la chaussette qui a été ainsi enfilée, autour d'un axe horizontal, d'un arc de cercle d'amplitude angulaire prédéterminée, pour permettre l'inspection du côté opposé à celui visible dans la position d'enfilage;
(c) signaler la position d'éventuelles chaussettes défectueuses, dans la position de fin d'inspection;
(d) faire tourner ultérieurement d'un pas lesdites chaussettes avec les moyens de support correspondants et effectuer le repassage à sec ou à la vapeur de la chaussette qui a été ainsi inspectée;
(e) faire tourner ultérieurement d'un ou plusieurs pas lesdites chaussettes avec les moyens de support correspondants et éloigner du support correspondant la chaussette ainsi repassée, avec un mouvement horizontal, en agissant dans la zone de la chaussette en correspondance du pied (14);
(f) prélever la chaussette ainsi extraite et dépourvue de défauts, pour effectuer son empilement successif;
(g) empiler un nombre prédéterminé de chaussettes ainsi prélevées, pour en permettre le conditionnement successif par paires simples ou multiples.

Conformément à l'invention, il est avantageusement prévu d'effectuer ledit repassage à sec en réchauffant les chaussettes directement sur les moyens de support respectifs.

Avantageusement, il est également prévu d'effectuer le repassage à la vapeur de la chaussette en deux phases, successivement à la phase (b) d'inspection, avec l'humidification à la vapeur chaude et le pressage de la chaussette et, ensuite, avec le pressage et le séchage de la chaussette par extraction de la vapeur.
Il est également avantageusement prévu de prolonger ladite phase de séchage de la chaussette jusqu'à son extraction des moyens de support correspondants.

Et pour ce qui concerne la machine pour mettre en oeuvre ledit procédé, conformément à l'invention, elle comprend:
- une plaque (1) circulaire avec arbre central horizontal (12);
- un moteur électrique (2) pour le déplacement dudit arbre (12);
- plusieurs formes plates (10) de support des chaussettes à repasser, distribuées de manière équidistante sur une circonférence de ladite plaque (1), dépassant de la même face de la plaque (1) et orientées sensiblement en direction tangente par rapport à celle-ci, chacune desquelles est munie d'un arbre horizontal (13) de rotation;
- une came (3) à profil curviligne disposée du côté opposé des formes (10) par rapport à la plaque (1) pour commander la rotation de chaque forme (10) autour de l'arbre (13) respectif en correspondance de la station d'enfilage des chaussettes, entre une position sensiblement tangente à ladite plaque et une position radiale et inversement, en coopération avec un palpeur (15) correspondant avec ressort de rappel (16) qui est relié à la base de chaque forme (10);
- une chambre (4) de vaporisation et de pressage des chaussettes, laquelle est disposée au-dessus de l'arbre (12) de rotation de la plaque (1) de support des formes;
- une chambre (5) de pressage et de séchage des chaussettes, laquelle est disposée immédiatement en aval de ladite chambre de vaporisation (4);
- une pince (6) pour extraire la chaussette ainsi repassée, dans la position avec la jambe et le pied horizontaux, agissant en correspondance de la zone du pied (14), des deux côtés de la chaussette, laquelle s'éloigne de la forme correspondante (10) avec une course rectiligne résultant sur le prolongement de l'axe du pied (14) de la chaussette, jusqu'à la relâcher sur un transporteur à bande horizontal (7) situé au-dessous à une extrémité duquel est disposé un récipient (8) de récupération des rebuts, c'est-à-dire des chaussettes défectueuses;
- plusieurs embouts (9) aspirants supportés par un bras (90) horizontal pour le prélèvement et le soulèvement en verticale de la chaussette ainsi extraite et dépourvue de défauts et pour son transfert à un plan mobile de support séparé, non représenté, pour effectuer son empilement en un nombre prédéterminé de paires et en permettre ainsi le conditionnement successif;
- des moyens connus en soi, par simplification non représenté, pour signaler et mémoriser la position des formes de support (10) avec une chaussette défectueuse et pour activer ladite pince (6) et ledit bras (90), avec un dispositif du type PLC qui est associable à un bouton-poussoir commandé par l'opératrice.

Avantageusement, conformément à l'invention, lesdites formes (10) sont réchauffées électriquement, pour permettre le repassage à sec des chaussettes par chauffage direct, et également pour permettre de prolonger le séchage en dehors et au-delà de ladite chambre (5).
En alternative, pour faciliter le séchage ultérieur des chaussettes ainsi repassées, une lampe à infrarouge, par simplification non représentée dans les dessins annexés, est prévue en aval de ladite chambre (5).

De même, en alternative, un aspirateur de l'air humide, non représenté sur le dessin, est prévu pour le séchage des chaussettes repassées, en aval de ladite chambre (5).
Conformément à l'invention, avantageusement, le moteur (2) pour l'entraînement de de ladite plaque (1) peut être du type pas à pas ou du type sans balais ou encore asynchrone avec commande intermittente.

Par ailleurs, avantageusement et en référence avec la Fig. 1A des dessins annexés, ladite chambre (4) d'humidification des bas comprend un collecteur (40) de récupération de la vapeur produite par une source externe, lequel communique à travers une vanne avec un compartiment distributeur (41) muni de plusieurs trous pour le passage de la vapeur, de manière à permettre l'humidification de la chaussette en phase de repassage. Ladite chambre (4) peut être ouverte au moyen d'un cylindre opérateur (42) avec la tige reliée à un des côtés de la chambre (4) et un levier (43) qui est relié au côté diamétralement opposé de celle-ci (4) par rapport au cylindre (42) et articulé sur le châssis de la machine, de manière à permettre l'introduction et le pressage de la chaussette à humidifier avec la forme de support (10) correspondante et, successivement, sa sortie.
Par ailleurs, avantageusement, ladite chambre (5) de séchage et pressage des chaussettes qui ont été repassées dans la chambre précédente (4) comprend une résistance électrique pour sécher les chaussettes, un collecteur de récupération de la vapeur chaude et des moyens pour souffler l'air ambiant dans la chambre (5), de manière à permettre l'évacuation rapide de la vapeur de la chambre (5). Ladite chambre (5) peut être ouverte au moyen d'un cylindre opérateur (50) et un levier correspondant (51) articulé sur le châssis de la machine, de manière à permettre l'introduction et le pressage des chaussettes qui ont été humidifiées et pressées précédemment.

Conformément à l'invention, avantageusement et en référence avec les Fig. 2A - 4 des dessins annexés, ladite pince (6) est supportée par un chariot (60) mobile sur un guide rectiligne parallèle à l'axe du pied (14) de la chaussette qui a été repassée et séchée.

En référence avec la Fig. 5 des dessins annexés, ledit bras (90) de support des embouts aspirants (9) est associé à un cylindre opérateur correspondant (91) au moyen d'un levier (92) qui est relié, d'un côté, au bras (90) et, de l'autre côté, à la tige du cylindre (91), de manière à permettre le soulèvement de la chaussette en maintenant sa position horizontale.

Le fonctionnement de la machine décrite est le suivant. Lorsqu'une chaussette à repasser est enfilée sur la forme de support (10) correspondante, dans la station A de chargement, l'opératrice inspecte le côté visible de la chaussette. Ensuite, la plaque (1) tourne d'un arc de cercle correspondant à un pas. Cette rotation provoque l'engagement du palpeur (15) de ladite forme (10) avec la came (3) de commande de la rotation des formes autour des arbres respectifs (13). De cette manière, la forme (10) avec la chaussette qui a été inspectée d'un côté se place sensiblement tangente par rapport à la plaque (1), en présentant l'autre côté à l'opératrice, qui effectue son inspection. Au terme de l'inspection des deux côtés, en cas de présence de défauts sur au moins un des deux côtés de la chaussette, l'opératrice signale la position de la forme (10) sur laquelle celle-ci est enfilée, en agissant simplement sur un bouton-poussoir associé au système de contrôle PLC de manière que ladite position soit mémorisée. Successivement, la chaussette est humidifiée et pressée dans la chambre (4) et, ensuite, pressée ultérieurement et séchée dans la chambre (5). Au terme de la phase de séchage, la pince (6) effectue l'extraction de la chaussette de la forme correspondante (10). Durant la phase initiale de cette opération, la pince (6) présente une mâchoire au-dessus de la chaussette et l'autre mâchoire au-dessous du transporteur à bande (7) et agit en correspondance du pied (14) de la chaussette, de manière à permettre son extraction dans la direction du prolongement de l'axe du pied (14), comme conséquence du mouvement du chariot (60). Au terme de cette extraction, la pince (6) libère la chaussette, laquelle, de cette manière, se trouve en appui sur la bande (7) et est transportée par celle-ci en correspondance des embouts (9) d'empilage des chaussettes. Ensuite, sur commande du système de contrôle PLC précité, le bras (90) de support des embouts (9) est abaissé et l'aspiration de l'air est activée à travers ces derniers (9), pour permettre le prélèvement de la chaussette ainsi transportée. Successivement, le bras (90) est soulevé au moyen du cylindre (91) correspondant jusqu'à amener la chaussette à la hauteur de la bande d'appui des chaussettes à empiler. Dans le cas où la chaussette est défectueuse, le système PLC ne commande pas l'abaissement du bras (90) et, par conséquent, la chaussette défectueuse disposée sur la bande (7) est déchargée dans le récipient (8) de récupération des rebuts. Les chaussettes ainsi empilées sur ladite bande d'appui, en un nombre prédéterminé de paires, sont ensuite retirées à la main ou en automatique pour effectuer leur conditionnement successif.

## Revendications

1. Procédé pour repasser et empiler les chaussettes en automatique comprenant les phases de: enfiler individuellement et en succession continue les chaussettes à repasser sur des supports (10) correspondants répartis sur une circonférence à axe horizontal (12) et inspecter le côté de la chaussette visible par l'opératrice; faire tourner les chaussettes ainsi supportées autour dudit axe horizontal (12) et, effectuer le repassage à sec ou à la vapeur individuellement des chaussettes, caractérisé en ce qu'il comprend aussi les phases suivantes: faire tourner lesdits support (10) des chaussettes autour d'un axe horizontal (13) pour inspecter le côté de la chaussette opposé à celui visible dans la position d'enfilage;
- dans la position des supports à la fin de l'inspection des chaussettes signaler la position d'eventuelles chaussettes défecteuses;
- après le repassage des chaussettes, faire tourner ultérieurement d'un pas lesdits moyens de support des chaussettes et effectuer le rapassege à sec ou à la vapeur de la chaussette ainsi inspectée;
- faire tourner ultérieurement d'un ou plusieurs pas lesdits moyens de support avec les chaussettes et éloigner du support correspondant la chaussette ainsi repassée et sans défauts, avec un mouvement horizontal, en agissant dans la zone de la chaussette en correspondance du pied (14); et après:
- prélever la chaussette ainsi extraite, pour effectuer son empilement successif; et enfin:
- empiler un nombre prédéterminé de chaussettes ainsi prélevées, pour en permettre le conditionnement successif par paires simples ou multiple.

2. Procédé selon la revendication 1, caractérisé en ce que ledit repassage à sec est effectué en réchauffant les chaussettes directement sur les moyens de support respectifs.

3. Procédé selon la revendication 1, caractérisé en ce que ledit repassage à la vapeur est effectué en deux phases, successivement à ladite phase (b) d'inspection,comprenant dans l'ordre l'humidification à la vapeur chaude et le pressage de la chaussette, et le pressage et le séchage de la chaussette par extraction de la vapeur.

4. Procédé selon la revendication 1, caractérisé en ce que ladite phase de séchage de la chaussette est prolongée jusqu'à son extraction des moyens de support correspondants.

5. Machine pour repasser et empiler les chaussettes en automatique comprenant une plaque (1) circulaire avec arbre central horizontal (12), un moteur électrique (2) pour le déplacement de ladite plaque (1) avec transmission d'accouplement avec ledit arbre (12), une chambre (4) de vaporisation et de pressage des chaussettes plusieurs formes plates (10) de support des chaussettes à répasser, distribuées de manière equidistante sur une circonférence de ladite plaque caractérisé par le fait que les formes plates (10) de support sont disposées perpendiculaires à la plaque et sur la même face de celle-ci et orientées sensiblement en direction tangente par rapport à celle-ci, chacune desquelles plaques (10) étant munie d'un arbre horizontal (13) de rotation : la machine comprenant aussi :
- une came (3) à profil curviligne disposée du côté opposé des formes (10) par rapport à la plaque (1) pour commander la rotation de chaque forme (10) autour de l'arbre (13) respectif en correspondance de la station d'enfilage des chaussettes, entre une position sensiblement tangente à ladite plaque et une position radiale et inversement, en coopération avec un palpeur (15) correspondant avec ressort de rappel (16), qui est relié à la base de chaque forme (10);
- une chambre (5) de pressage et de séchage des chaussettes, laquelle est disposée immédiatement en aval de ladite chambre de vaporisation (4);
- une pince (6) pour extraire la chaussette ainsi repassée, dans la position avec la jambe et le pied horizontaux, agissant en correspondance de la zone du pied (14) des deux côtés de la chaussette, laquelle s'eloigne de la forme correspondante (10) avec une course rectiligne résultant sur le prolongement de l'axe du pied (14) de la chaussette jusqu'à la relâcher sur un transporteur à bande horizontal (7) situé au-dessous, à une extrémité duquel est disposé un récipient (8) de récupération des rebuts, c'est-à-dire des chaussettes défectueuses;
- plusieurs embouts (9) aspirants supportés par un bras (90) horizontal pour le prélèvement et le soulèvement en verticale de la chaussette ainsi extraite et dépourvue de défauts et pour son transfert à un plan mobile de support séparé, pour effectuer son empilement en un nombre prédéterminé de paires et en permettre ainsi le conditionnement successif;
- des moyens pour signaler et mémoriser la position des formes de support (10) avec une chaussette défectueuse et pour activer ladite pince (6) et ledit bras (90), avec un dispositif du type PLC qui est associable à un bouton-poussoir commandé par l'opératrice.

6. Machine selon la revendication 5, caractérisée en ce que lesdites formes (10) sont réchauffées électriquement.

7. Machine selon la revendication 5, caractérisée en ce qu'elle comprend une lampe à infrarouge en aval de ladite chambre (5).

8. Machine selon la revendication 5, caractérisée en ce qu'elle comprend un aspirateur de l'air humide en aval de ladite chambre (5).

9. Machine selon la revendication 5, caractérisée en ce que le moteur (2) pour l'entraînement de ladite plaque (1) est du type pas à pas.

10. Machine selon la revendication 5, caractérisée en ce que ledit moteur (2) est du type sans balais.

11. Machine selon la revendication 5, caractérisée en ce que ledit moteur (2) est du type asynchrone avec commande intermittente.

12. Machine selon la revendication 5, caractérisée en ce que ladite chambre (4) d'humidification des bas comprend un collecteur (40) de récupération de la vapeur produite par une source externe, lequel communique à travers une vanne avec un compartiment distributeur (41) muni de plusieurs trous pour le passage de la vapeur, de manière à permettre l'humidification de la chaussette en phase de repassage.

13. Machine selon les revendications 5 et 12, caractérisée en ce que ladite chambre (4) peut être ouverte au moyen d'un cylindre opérateur (42) avec la tige reliée à un des côtés de la chambre (4) et un levier (43) qui est relié au côté diamétralement opposé de celle-ci (4) par rapport au cylindre (42) et articulé sur le châssis de la machine, de manière à permettre l'introduction et le pressage de la chaussette à humidifier avec la forme de support (10) correspondante et, successivement, sa sortie.

14. Machine selon la revendication 5, caractérisé en ce que ladite chambre (5) de séchage et pressage des chaussettes qui ont été repassées dans la chambre précédente (4) comprend une résistance électrique pour sécher les chaussettes, un collecteur de récupération de la vapeur chaude et des moyens pour souffler l'air ambiant dans la chambre (5), de manière à permettre l'évacuation rapide de la vapeur de la chambre (5).

15. Machine selon les revendications 5 et 14, caractérisée en ce que ladite chambre (5) peut être ouverte au moyen d'un cylindre opérateur (50) et un levier correspondant (51) articulé sur le châssis de la machine, de manière à permettre l'introduction et le pressage des chaussettes qui ont été humidifiées et préssées précédemment.

16. Machine selon la revendication 5, caractérisée en ce que ladite pince (6) est supportée par un chariot (60) mobile sur un guide rectiligne parallèle à l'axe du pied (14) de la chaussette repassée et séchée.

17. Machine selon la revendication 5, caractérisé en ce que ledit bras (90) de support des embouts aspirants (9) est associé à un cylindre opérateur correspondant (91) au moyen d'un levier (92) qui est relié, d'un côté, au bras (90) et, de l'autre côté, à la tige du cylindre (91), de manière à permettre le soulèvement de la chaussette en maintenant sa position horizontale.

## Patentansprüche

1. Verfahren zum automatischen Bügeln und Aufstapeln von Strümpfen, das folgende Phasen umfaßt:
- einzelnes Aufschieben der zu bügelnden Strümpfe in fortlaufender Folge auf entsprechende Träger (10), die um eine horizontale Achse (12) in Umfangsrichtung verteilt angeordnet sind, und Inspizieren der sichtbaren Seite des Strumpfes durch eine Bedienungsperson,
- Drehen der derart getragenen Strümpfe um die horizontale Achse (12),
- trockenes oder mit Dampf durchgeführtes individuelles Bügeln der Strümpfe,
dadurch gekennzeichnet, daß es weiterhin folgende Phasen umfaßt:
- Drehen der Träger (10) der Strümpfe um eine horizontale Achse (13) zur Inspektion der Seite des Strumpfes, die der in der Aufschiebeposition sichtbaren Seite gegenüberliegt,
- in der am Ende der Inspektion der Strümpfe erreichten Stellung der Träger erfolgendes Signalisieren der Position eventuell vorhandener fehlerhafter Strümpfe,
- zum Bügeln der Strümpfe danach erfolgendes Drehen der Trageinrichtungen der Strümpfe um einen Schritt und trockenes oder mit Dampf erfolgendes Bügeln des derart inspizierten Strumpfes,
- danach erfolgendes Drehen der Trageinrichtung mit den Strümpfen um einen oder mehrere Schritte und Entfernen des derart gebügelten, fehlerfreien Strumpfes vom entsprechenden Träger vermittels einer Horizontalbewegung durch Einwirken auf den Bereich (14) des Strumpfes, der dem Fuß entspricht, und danach
- Übernahme des derart abgezogenen Strumpfes um danach sein Aufstapeln durchzuführen, und schließlich
- Aufstapeln einer vorbestimmten Anzahl von derart übernommenen Strümpfen um danach das Verpacken von einfachen oder mehrfachen Paaren zu ermöglichen.

2. Verfahren nach Anspruch 1, dadurch gekennzeichnet, daß das trockene Bügeln in der Weise durchgeführt wird, daß die Strümpfe direkt auf der jeweiligen Trageinrichtung erhitzt werden.

3. Verfahren nach Anspruch 1, dadurch gekennzeichnet, daß das Dampfbügeln nach der Inspektionsphase in zwei Phasen derart erfolgt, daß der Strumpf zunächst mit heißem Dampf befeuchtet und gepreßt und danach gepreßt und durch Dampfentzug getrocknet wird.

4. Verfahren nach Anspruch 1, dadurch gekennzeichnet, daß die Trocknungsphase des Strumpfes bis zu seinem Abziehen von der betreffenden Trageinrichtung verlängert wird.

5. Maschine zum automatischen Bügeln und Aufstapeln von Strümpfen, die eine kreisförmige Scheibe (1) mit einer horizontalen, zentralen Welle (12), einen Elektromotor (2) für ein Verdrehen der Scheibe (1) mit einer Transmission zur Ankoppelung an besagte Welle (12), eine Kammer (4) zum Bedampfen und Pressen der Strümpfe sowie mehrere plattenartige Tragformen (10) für die zu bügelnden Strümpfe umfaßt, die mit gleichen Abständen um einen Umfang der Scheibe herum angeordnet sind,
dadurch gekennzeichnet, daß die plattenartigen Tragformen (10) auf der gleichen Seite der Scheibe und zu dieser senkrecht angeordnet und zu ihr im wesentlichen in tangentialer Richtung ausgerichtet sind, wobei jede der Formen (10) mit einer horizontalen Drehwelle (13) versehen ist,
und daß die Maschine weiterhin folgende Bestandteile umfaßt:
- eine Nockenkurve (3) mit gekrümmtem Profil, die auf der den Formen (10) gegenüberliegenden Seite der Scheibe (1) angeordnet ist, um die Drehung einer jeden Form (10) um die entsprechende Welle (13) an der Auffädelstation der Strümpfe zwischen einer zur Scheibe im wesentlichen tangentialen und einer zur Scheibe im wesentlichen radialen Stellung und umgekehrt im Zusammenwirken mit einem entsprechenden Taster (15) und einer Rückholfeder (16) zu steuern, die an der Basis einer jeden Form (10) befestigt ist;
- eine Preß- und Trockenkammer (5) für die Strümpfe, die in Bewegungsrichtung unmittelbar hinter der Bedampfungskammer (4) angeordnet ist,
- eine Klemme (6) zum Abziehen eines derart gebügelten Strumpfes in der Stellung, in der sich der Bein- und der Fußbereich in horizontaler Richtung erstrecken, durch Einwirken auf den Fußbereich (14) von beiden Seiten des Strumpfes, der sich von der betreffenden Form (10) mit einer geradlinigen Bewegungsbahn wegbewegt, die sich aus der Verlängerung der Achse des Fußbereiches (14) des Strumpfes ergibt, bis er auf ein darunter angeordnetes, horizontales Förderband (7) abgegeben wird, an dessen einem Ende ein Behälter (8) zur Wiederverwertung von Ausschußware, d.h. von fehlerhaften Strümpfen angeordnet ist,
- mehrere Ansaugstutzen (9), die von einem horizontalen Arm (90) getragen sind und dazu dienen, einen derart ausgewählten fehlerfreien Strumpf abzuziehen und vertikal anzuheben und ihn auf eine gesonderte, bewegliche Tragebene zu überführen, um sein Aufstapeln in einer vorbestimmten Anzahl von Paaren zu bewirken und so die nachfolgende Verpackung zu ermöglichen, sowie
- Einrichtungen zum Signalisieren und Speichern der Position von Tragformen (10) mit einem fehlerhaften Strumpf und zum Aktivieren der Klemme (6) und des Armes (90), mit einer PLC-Vorrichtung, die einem Tastschalter zugeordnet werden kann, der von der Bedienungsperson gesteuert wird.

6. Maschine nach Anspruch 5, dadurch gekennzeichnet, daß die besagten Formen (10) elektrisch heizbar sind.

7. Maschine nach Anspruch 5, dadurch gekennzeichnet, daß sie eine Infrarotlampe in Bewegungsrichtung hinter besagter Kammer (5) umfaßt.

8. Maschine nach Anspruch 5, dadurch gekennzeichnet, daß sie eine Ansaugvorrichtung für feuchte Luft in Bewegungsrichtung hinter besagter Kammer (5) umfaßt.

9. Maschine nach Anspruch 5, dadurch gekennzeichnet, daß der Motor (2) zum Antreiben der Scheibe (1) ein Schrittmotor ist.

10. Maschine nach Anspruch 5, dadurch gekennzeichnet, daß besagter Motor (2) ein bürstenloser Motor ist.

11. Maschine nach Anspruch 5, dadurch gekennzeichnet, daß besagter Motor (2) ein Asynchronmotor mit intermittierender Steuerung ist.

12. Maschine nach Anspruch 5, dadurch gekennzeichnet, daß besagte Kammer (4) zum Befeuchten der Strümpfe einen Kollektor (40) zur Rückgewinnung des von einer externen Quelle erzeugten Dampfes umfaßt, der über ein Ventil mit einer Verteilerkammer (41) in Verbindung steht, die mit mehreren Dampfdurchtrittslöchern versehen ist, um das Befeuchten des Strumpfes in der Bügelphase zu ermöglichen.

13. Maschine nach den Ansprüchen 5 und 12, dadurch gekennzeichnet, daß besagte Kammer (4) mit Hilfe eines Betätigungszylinders (42) geöffnet werden kann, dessen Kolbenstange an einer der Seiten der Kammer (4) befestigt ist, sowie mit Hilfe eines Hebels (43), der mit der dem Zylinder (42) diametral gegenüberliegenden Seite der Kammer (4) verbunden und am Rahmen der Maschine in der Weise angelenkt ist, daß das Einführen und Pressen des zu befeuchtenden Strumpfes mit der betreffenden Tragform (10) und danach sein Herausbewegen möglich sind.

14. Maschine nach Anspruch 5, dadurch gekennzeichnet, daß besagte Kammer (5) zum Trocknen und Pressen der Strümpfe, die in der vorausgehenden Kammer (4) gebügelt worden sind, einen elektrischen Widerstand zum Trocknen der Strumpfe, einen Kollektor zum Rückgewinnen des warmen Dampfes und Einrichtungen zum Einblasen von Umgebungsluft in die Kammer (5) umfaßt, um ein schnelles Entfernen des Dampfes aus der Kammer (5) zu ermöglichen.

15. Maschine nach den Ansprüchen 5 und 14, dadurch gekennzeichnet, daß besagte Kammer (5) mit Hilfe eines Betätigungszylinders (50) und eines entsprechenden Hebels (51), der am Rahmen der Maschine angelenkt ist, geöffnet werden kann, um das Einführen und Pressen von Strümpfen zu ermöglichen, die zuvor befeuchtet und gepresst wurden.

16. Maschine nach Anspruch 5, dadurch gekennzeichnet, daß besagte Klemme (6) von einem Schlitten (60) getragen wird, der auf einer geradlinigen Führung beweglich ist, die zur Achse des Fußbereiches (14) des gebügelten und getrockneten Strumpfes parallel ist.

17. Maschine nach Anspruch 5, dadurch gekennzeichnet, daß besagter Arm (90) zum Tragen der Ansaugstutzen (9) einem entsprechenden Betätigungszylinder (91) vermittels eines Hebels (92) zugeordnet ist, der einerseits mit dem Arm (90) und andererseits mit der Kolbenstange des Zylinders (91) verbunden ist, um das Anheben des Strumpfes unter Beibehaltung seiner horizontalen Position zu ermöglichen.

## Claims

1. Process for the automatic pressing and piling of hose, comprising the phases of mounting individually and in continuous succession the articles of hose to be pressed onto corresponding supports (10) distributed over a circumference with a horizontal shaft (12), inspecting that side of the hose which is visible to the operator, dry-pressing r steam-pressing the articles of hose individually, and causing the said supports (10) of the hose to rotate about a horizontal shaft (13) in order to inspect that side of the hose which is opposite to that visible in the "mounting" position, characterised in that it comprises the following phases:
-- in the position occupied by the supports on the completion of the inspection of the hose, indicating the position of any faulty articles of hose;
-- after the hose has been pressed the said supporting means are turned by a further step and the article of hose thus inspected is dry-pressed or steampressed;
-- the said supporting means are turned by one or more further steps together with the hose, the support corresponding to the articles of hose thus pressed and free of flaws being then removed from the support by a horizontal movement acting on that zone of the hose which corresponds to the foot (14), after which
-- the article of hose thus removed is then extracted in order to be subsequently piled, while finally,
-- a pre-selected number of articles of hose thus extracted are piled in order to enable them to be subsequently conditioned in single or multiple pairs.

2. Process in accordance with Claim 1, characterised in that the said dry pressing is effected by heating the hose on the respective supports themselves.

3. Process in accordance with Claim 1, characterised in that the said steam pressing is effected in two phases, following the said inspection phase (b), comprising, in the order stated, hot steam dampening and pressing of the hose, pressing and drying of the hose by extraction of the steam.

4. Process in accordance with Claim 1, characterised in that the said drying phase of the hose is prolonged until its extraction from the corresponding supporting means.

5. Machine for the automatic pressing and piling of hose, comprising a circular plate (1) with a horizontal central shaft (12), an electric motor for moving the said plate (1), with transmission coupled to the said shaft (12), a steaming and pressing chamber (4) for the hose, a number of flat support forms (10) fore the hose to be pressed, distributed at equal distance over a periphery of the said plate, characterised in that the flat support forms (109) are positioned perpendicularly to the plate and on the same fact of the latter and substantially in a direction tangent thereto, each of the said plates (10) being equipped with a horizontal rotation shaft (13), the machine comprising in addition:
-- a cam (3) with a curvilinear profile positioned on that side of the forms (10) which is opposite to the plate (1), in order to control the rotation of each form (10) around the respective shaft (13) in accordance with the hose mounting station, between a position substantially tangent to the said plate and a radial position and vice versa, interacting with a corresponding feeler (15) with a drawback spring, which in connected to the base of each form (10);
-- a pressing and drying chamber for the hose, positioned immediately "downstream" from the said steaming chamber (4);
-- a clamp (6) for extracting the article of hose thus pressed, positioned with the leg and the foot horizontal, acting in the zone of the foot (14) on both sides of the article of hose, which moves away from the corresponding form (10) in a resulting rectilinear course on the prolongation of the axis of the foot (14), until it releases it onto a horizontal belt conveyor (7) which is situated underneath and at one end of which a receptacle (8) is provided for the collection of rejects, i.e. of defective articles of hose;
-- a number of suction mouthpieces (9) supported by a horizontal arm (90) for selecting and vertically raising the article of hose thus extracted and free of flaws and transferring it to a separate mobile supporting surface in order to pile a pre-selected number of pairs and thus enable them to be subsequently conditioned;
-- means for indicating and memorising the position of the support forms (10) having a defective article of hose and for activating the said clamp (6) and the said arm (90), with a device of the PLC type which can be associated with a push button activated by the operator.

6. Machine in accordance with Claim 5, characterised in that the said forms (10) are re-heated electrically

7. Machine in accordance with Claim 5, characterised in that it comprises an infra-red lamp "downstream" from the said chamber (5)

8. Machine in accordance with Claim 5, characterised in that it comp[rises a suction intake for damp air, "downstream" from the said chamber

9. Machine in accordance with Claim 5, characterised in that the motor (2) for driving the said plate (1) is of the step-by-step type

10. Machine in accordance with Claim 5, characterised in that the said motor (2) is of the brushless type

11. Machine in accordance with Claim 5, characterised in that the said motor (2) is of the asynchronous type with intermittent drive

12. Machine in accordance with Claim 5, characterised in that the said chamber (4) for the dampening of the hose comprises a collector (40) for the recovery of the steam produced by an external source, the said collector communicating via a valve with a distributor compartment (41) provided with a number of orifices to give passage to the steam, in such a way as to render possible the dampening of the hose in the pressing phase

13. Machine in accordance with Claim 5 and 12, characterised in that the said chamber (4) can be opened by means of an operating cylinder (42) with the rod connected to one of the sides of the chamber (4) and a lever (43) connected to the diametrically opposite side of the said chamber (40) in relation to the cylinder (42) and jointed to the frame of the machine, in such a way as to allow of the introduction and pressing of the hose to be dampened, with the corresponding support form (10), and of its emergence subsequent thereto

14. Machine in accordance with Claim 5, characterised in that the said chamber (5) for drying and pressing the hose which has been pressed in the preceding chamber 4 comprises an electrical resistance for drying the hose, a collector for the recovery of the hot steam and means for blowing the ambient air into the chamber (5), in such a way as to enable the steam to be rapidly evacuated from the chamber (5)

15. Machine in accordance with Claims 5 and 14, characterised in that the said chamber (5) can be opened by means of an operating cylinder (50) and a corresponding lever (51) jointed to the frame of the machine, in such a way as to render possible the introduction and pressing of the hose which has been already dampened and pressed

16. Machine in accordance with Claim 5, characterised in that the said clamp (6) is supported by a carriage (60) which is movable on a rectilinear guide parallel to the axis of the foot (14) of the pressed and dried article of hose

17. Machine in accordance with Claim 5, characterised in that the said supporting arm (90) for the suction mouthpieces (9) is associated with a corresponding operating cylinder (91) by means of a lever (92) which is connected on the one hand to the arm (90) and on the other to the rod of the cylinder (91) in such a manner as to enable the hose to be raised while maintaining its horizontal position.
